# FASCICULE DE BREVET EUROPEEN

(11) **EP 4 108 918 B1**
(45) Date de publication et mention de la délivrance du brevet: **01.05.2024**
(21) Numéro de dépôt: 22180652.4
(22) Date de dépôt: 23.06.2022
(51) Int. Cl.: F04B 15/06, F04B 49/06, F25B 23/00, F28D 15/02, F28F 27/00, F04B 23/02, F04B 49/10, F25D 17/02

(54) **DISPOSITIF ET PROCÉDÉ DE CONTRÔLE DES INSTABILITÉS HYDRAULIQUES DANS UNE BOUCLE FLUIDE DIPHASIQUE À POMPAGE MÉCANIQUE**
VORRICHTUNG UND VERFAHREN ZUR KONTROLLE VON HYDRAULISCHEN INSTABILITÄTEN IN EINEM MECHANISCH GEPUMPTEN ZWEIPHASEN-FLÜSSIGKEITSKREISLAUF
DEVICE AND METHOD FOR CONTROLLING HYDRAULIC INSTABILITIES IN A TWO-PHASE FLUID LOOP WITH MECHANICAL PUMPING

(30) Priorité: 24.06.2021 FR 2106765
(43) Date de publication de la demande: 28.12.2022
(73) Titulaire: THALES, 92190 Meudon (FR)
(72) Inventeur: SACCONE, Giacomo, 06156 CANNES LA BOCCA Cedex (FR); DOMPNIER, Rémi, 06156 CANNES LA BOCCA Cedex (FR); DELMAS, Anthony, 06156 CANNES LA BOCCA Cedex (FR); MIGNON, Kevin, 06156 CANNES LA BOCCA Cedex (FR); CHAIX, Alain, 06156 CANNES LA BOCCA Cedex (FR); HUGON, Julien, 06156 CANNES LA BOCCA Cedex (FR)
(74) Mandataire: Atout PI Laplace

(56) Documents cités:
- EP-A2- 3 553 420
- WO-A1-2013/034170
- WO-A1-2020/075148
- US-B1- 11 022 378

## Description

La présente invention se situe dans le domaine du contrôle thermique d'ensembles d'équipements dissipatifs. L'invention se rapporte à un dispositif et procédé de contrôle des instabilités hydrauliques dans une boucle fluide diphasique à pompage mécanique. Elle est décrite dans le domaine d'engin spatial de type satellite mais elle s'applique à n'importe quel système de boucle fluide diphasique à pompage mécanique.

Traditionnellement, une boucle fluide diphasique à pompage mécanique comprend un circuit fermé dans lequel circule un fluide caloporteur, au moins un évaporateur, à travers lequel le fluide circule sous forme majoritairement liquide en entrée de l'évaporateur, l'évaporateur étant configuré pour transformer le fluide sous forme liquide en fluide sous forme partiellement gazeuse, au moins un condenseur, à travers lequel le fluide sous forme partiellement gazeuse circule en entrée du condenseur, le condenseur étant configuré pour transformer le fluide sous forme partiellement gazeuse en fluide sous forme liquide, une pompe, disposée entre la sortie du condenseur et l'entrée de l'évaporateur, destinée à mettre en mouvement le fluide dans le circuit fermé depuis l'évaporateur vers le condenseur sous forme partiellement gazeuse et depuis le condenseur vers l'évaporateur sous forme liquide, un réservoir de fluide relié au circuit fermé, destiné à compenser les variations de volume de fluide dans le circuit fermé.

Historiquement, les systèmes diphasiques par excellence sont les centrales électriques traditionnelles (qui utilisent des cycles Rankine ou Rankine Hirn) et les réacteurs nucléaires à eau bouillante.

En général, ces systèmes, ayant comme but de produire de la vapeur à épandre dans une turbine, peuvent fixer la puissance thermique en entrée du système thermo-fluidique. Ils peuvent donc fixer les paramètres dimensionnant du problème (notamment pression, débit et puissance thermique) au mieux avant d'ouvrir l'allée vers la turbine.

Ce type d'application peut être classifié comme : «Puissance thermique au service de la thermo-fluidique».

Au contraire, une boucle diphasique pour la gestion thermique des satellites, est conçue plutôt comme : «Thermo-fluidique au service de la Puissance thermique». Dans ce cadre, l'optimisation des paramètres mentionnés devient plus difficile : les centrales électriques travaillent à puissance constante alors qu'un satellite change constamment sa puissance thermique selon l'environnement (exposition au soleil), le trafic des utilisateurs et le mode d'utilisation des équipements. Dans ce contexte, la thermo-hydraulique de la boucle est en constant changement alors que les applications terrestres mentionnées travaillent à puissance thermique constante et donc en condition hydraulique constante aussi.

Dans le cadre des applications terrestres connues de l'art antérieur, les procédures de mise en configuration et d'allumage sont très strictes et la puissance thermique, ainsi que son changement dans le temps, sont dimensionnés pour relaxer les contraintes thermo-hydrauliques. Normalement la séquence d'allumage est la suivante :
- Allumage du système de pompage (pas forcement au niveau nominal) ;
- Montée en pression (en général par réchauffage de la zone diphasique, pas forcément au niveau nominal) ;
- Admission de la vapeur en turbine ;
- Montée en puissance progressive (limitée entre 2% de la puissance nominale par minute et 5% de la puissance nominale par minute) jusqu'à une valeur constante.

En général, pour l'allumage des réacteurs nucléaires à eau bouillante, des cartographies, des consignes de dimensionnement et des procédures d'allumages ont été standardisées.

Avec les solutions proposées, la séquence d'allumage d'une boucle fluide diphasique à pompage mécanique (ou MPL pour Mechanically Pumped Loop) est la suivante :
- Montée en pression (par réchauffage de la zone diphasique, au niveau minimum pour gagner en rapidité) ;
- Allumage du système de pompage (au niveau nominal) ;
- Montée en puissance progressive (sans limite temporelle) ;
- Après cette phase d'initialisation, la puissance thermique pourra varier de 100% de façon instantanée.

On notera de plus que dans le cadre des applications terrestres citées, l'accumulateur (ou vase d'expansion) et l'évaporateur forment un seul et même composant. Il s'agit là d'une différence notable avec la MPL, où la pression est gérée ailleurs par rapport à l'endroit d'ébullition. En d'autres termes, l'accumulateur (vase d'expansion ou réservoir) et l'évaporateur sont deux composants distincts pour la MPL.

Les solutions techniques connues de l'art antérieur ne sont pas conçues pour gérer des transitoires de puissance thermique importantes. Au mieux, les solutions de l'art antérieur sont conçues pour des variations de puissance thermique très faibles. Dans le cadre du monde spatial, la dissipation des équipements peut varier de façon importante. Les agences de télécommunications ayant des spécifications d'allumage de plus en plus contraignantes, il est nécessaire de gérer les transitoires de puissance thermique.

L'art antérieur est représenté par WO 2013/034170.

Les solutions actuelles consistent à donner des contraintes de variation thermique très strictes, voire aucune variation thermique.

Dans le passé, les boucles diphasiques servaient à produire de l'énergie, donc la puissance thermique était au service de la fluidique. L'invention se propose de gérer des transitoires violentes et concevoir une boucle fluide diphasique au service des équipements à refroidir.

L'invention vise à pallier tout ou partie des problèmes cités plus haut en proposant un contrôle thermique d'une boucle fluide diphasique à pompage mécanique, notamment pour une application spatiale. Le contrôle thermique est ici un contrôle des instabilités hydrauliques dans la boucle fluide diphasique à pompage mécanique Ce contrôle thermique permet de garantir un comportement hydraulique stable de la boucle, pour garantir la santé de la pompe, garantir la santé du produit lui-même et optimiser les performances du système.

A cet effet, l'invention a pour objet un dispositif de contrôle thermique d'un fluide dans une boucle fluide diphasique à pompage mécanique, la boucle fluide diphasique à pompage mécanique comprenant :
- un circuit fermé dans lequel circule un fluide caloporteur ;
- au moins un évaporateur comprenant une entrée et une sortie, à travers lequel le fluide circule depuis l'entrée de l'évaporateur sous forme liquide vers la sortie de l'évaporateur, l'évaporateur étant configuré pour transformer le fluide sous forme liquide en fluide sous forme partiellement gazeuse ;
- au moins un condenseur comprenant une entrée et une sortie, à travers lequel le fluide sous forme partiellement gazeuse circule depuis l'entrée du condenseur vers la sortie du condenseur, le condenseur étant configuré pour transformer le fluide sous forme partiellement gazeuse en fluide sous forme liquide ;
- une pompe, disposée entre la sortie du condenseur et l'entrée de l'évaporateur, destinée à mettre en mouvement le fluide dans le circuit fermé depuis l'évaporateur vers le condenseur sous forme partiellement gazeuse et depuis le condenseur vers l'évaporateur sous forme liquide ;
- un réservoir de fluide relié au circuit fermé, destiné à compenser les variations de volume de fluide dans le circuit fermé ;
le dispositif de contrôle étant caractérisé en ce qu'il comprend un dispositif de gestion thermique diphasique dynamique apte à absorber des variations de puissance thermique auxquelles la boucle fluide diphasique à pompage mécanique est soumise.

Avantageusement, le dispositif de gestion thermique diphasique dynamique est le réservoir de fluide relié au circuit fermé en aval de la pompe et en amont de l'évaporateur.

Avantageusement, le réservoir étant relié au circuit fermé par un conduit à travers lequel du fluide transite depuis le réservoir vers le circuit fermé, le dispositif de gestion thermique diphasique dynamique peut comprendre une restriction du conduit.

Avantageusement, le dispositif de gestion thermique peut comprendre en outre :
- un dispositif de mesure de la température du fluide à la sortie de l'évaporateur apte à fournir une valeur mesurée de température du fluide; et/ou
- un dispositif de mesure d'un courant utilisé par une charge utile à laquelle le dispositif de contrôle est relié, le dispositif de mesure étant apte à fournir une valeur mesurée de courant ; le dispositif de mesure étant configuré pour calculer une variation de température ou de courant à partir des valeurs mesurées ; et
- un dispositif d'ajustement de la pression dans le circuit fermé ; et
- un moyen d'asservissement du dispositif d'ajustement de la pression en fonction de la valeur mesurée et dans lequel le moyen d'asservissement est configuré pour activer le dispositif d'ajustement de la pression dans le circuit fermé si la valeur mesurée ou la variation calculée est supérieure à une valeur seuil préalablement définie.

Avantageusement, le dispositif d'ajustement de la pression dans le circuit fermé est un dispositif mécanique de contrôle de pression ou un dispositif de chauffage du fluide dans le réservoir.

L'invention concerne aussi un procédé de contrôle thermique d'un fluide dans une boucle fluide diphasique à pompage mécanique, la boucle fluide diphasique à pompage mécanique comprenant:
- un circuit fermé dans lequel circule un fluide caloporteur ;
- au moins un évaporateur comprenant une entrée et une sortie, à travers lequel le fluide circule depuis l'entrée de l'évaporateur sous forme liquide vers la sortie de l'évaporateur, l'évaporateur étant configuré pour transformer le fluide sous forme liquide en fluide sous forme partiellement gazeuse ;
- au moins un condenseur comprenant une entrée et une sortie, à travers lequel le fluide sous forme partiellement gazeuse circule depuis l'entrée du condenseur vers la sortie du condenseur, le condenseur étant configuré pour transformer le fluide sous forme partiellement gazeuse en fluide sous forme liquide ;
- une pompe, disposée entre la sortie du condenseur et l'entrée de l'évaporateur, destinée à mettre en mouvement le fluide dans le circuit fermé depuis l'évaporateur vers le condenseur sous forme partiellement gazeuse et depuis le condenseur vers l'évaporateur sous forme liquide ;
- un réservoir de fluide relié au circuit fermé, destiné à compenser les variations de volume de fluide dans le circuit fermé ;
le procédé de contrôle étant caractérisé en ce qu'il comprend :
- une étape de mesure de la température du fluide à la sortie de l'évaporateur dans le circuit fermé et/ou de mesure d'un courant utilisé par une charge utile à laquelle la boucle fluide diphasique à pompage mécanique est reliée ;
- optionnellement, une étape de calcul d'une variation de température ou de courant à partir des valeurs mesurées ;
- si la valeur mesurée de température du fluide et/ou de courant et/ou de variation soit de la température du fluide en sortie de l'évaporateur, soit du courant utilisé par la charge utile est supérieure à une valeur seuil préalablement définie, une étape d'ajustement de la pression dans le circuit fermé.

L'invention sera mieux comprise et d'autres avantages apparaîtront à la lecture de la description détaillée d'un mode de réalisation donné à titre d'exemple, description illustrée par le dessin joint dans lequel :
[Fig.1] La figure 1 représente schématiquement un dispositif de contrôle thermique d'un fluide dans une boucle fluide diphasique à pompage mécanique selon l'invention ;
[Fig.2] La figure 2 représente schématiquement un mode de réalisation d'un dispositif de contrôle thermique d'un fluide dans une boucle fluide diphasique à pompage mécanique selon l'invention ;
[Fig.3] La figure 3 représente schématiquement un autre mode de réalisation d'un dispositif de contrôle thermique d'un fluide dans une boucle fluide diphasique à pompage mécanique selon l'invention ;
[Fig.4] La figure 4 représente schématiquement un autre mode de réalisation d'un dispositif de contrôle thermique d'un fluide dans une boucle fluide diphasique à pompage mécanique selon l'invention ;
[Fig.5] La figure 5 représente schématiquement un autre mode de réalisation d'un dispositif de contrôle thermique d'un fluide dans une boucle fluide diphasique à pompage mécanique selon l'invention ;
[Fig.6] La figure 6 représente schématiquement un autre mode de réalisation d'un dispositif de contrôle thermique d'un fluide dans une boucle fluide diphasique à pompage mécanique selon l'invention ;
[Fig.7] La figure 7 représente l'évolution de la puissance thermique maximale, de la pression dans la boucle et l'activation du réservoir en fonction du temps selon l'invention ;
[Fig.8] La figure 8 représente schématiquement un organigramme des étapes du procédé de contrôle thermique d'un fluide dans une boucle fluide diphasique à pompage mécanique selon l'invention.

Par souci de clarté, les mêmes éléments porteront les mêmes repères dans les différentes figures. Pour une meilleure visibilité et dans un souci de compréhension accrue, les éléments ne sont pas toujours représentés à l'échelle.

Comme expliqué dans l'introduction, la MPL peut se retrouver face à la problématique d'absorber jusqu'à 100% de variation de puissance des équipements de l'engin spatial, situés au niveau des évaporateurs. L'invention vise donc à apporter une bonne gestion des transitoires.

La figure 1 représente schématiquement un dispositif de contrôle 10 thermique d'un fluide caloporteur dans une boucle fluide diphasique à pompage mécanique selon l'invention. La boucle fluide diphasique à pompage mécanique comprend un circuit fermé 11 dans lequel circule un fluide caloporteur 20. La boucle comprend au moins un évaporateur 12 comprenant une entrée 13 et une sortie 14, à travers lequel le fluide circule depuis l'entrée 13 de l'évaporateur 12 sous forme liquide 20-liq vers la sortie 14 de l'évaporateur 12, l'évaporateur 12 étant configuré pour transformer le fluide sous forme liquide 20-liq en fluide sous forme partiellement gazeuse 20-g. On peut préciser que le fluide circule depuis l'entrée 13 de l'évaporateur 12 sous forme majoritairement liquide, c'est-à-dire qu'il n'est pas nécessairement uniquement sous forme liquide, vers la sortie 14 de l'évaporateur 12. Cet état est bien connu de l'Homme du métier. Dans la suite, pour faciliter la compréhension, nous parlerons de fluide sous forme liquide. L'évaporateur est configuré pour récupérer, capter une certaine quantité d'énergie thermique extérieure à la boucle, notamment issue des équipements dissipatifs sur le satellite. Le fluide caloporteur 20, alors sous forme liquide 20-liq en entrée de l'évaporateur, reçoit cette énergie thermique et s'évapore partiellement pour se transformer en fluide sous forme partiellement gazeuse 20-g dans l'évaporateur, et quitter l'évaporateur en fluide sous forme partiellement gazeuse 20-g. La boucle comprend au moins un condenseur 15 comprenant une entrée 16 et une sortie 17, à travers lequel le fluide sous forme partiellement gazeuse 20-g circule depuis l'entrée 16 du condenseur 15 vers la sortie 17 du condenseur 15, le condenseur 15 étant configuré pour transformer le fluide sous forme partiellement gazeuse 20-g en fluide sous forme liquide 20-liq. Le condenseur est configuré pour restituer une certaine quantité d'énergie thermique vers l'extérieur de la boucle, par exemple vers l'espace froid autour du satellite. Le fluide caloporteur 20, alors sous forme partiellement gazeuse 20-g en entrée du condenseur, perd cette énergie thermique et se condense partiellement pour se transformer en fluide sous forme liquide 20-liq dans le condenseur, et quitter le condenseur en fluide sous forme liquide 20-liq. La boucle comprend une pompe 18, disposée entre la sortie 17 du condenseur 15 et l'entrée 13 de l'évaporateur 12, destinée à mettre en mouvement le fluide dans le circuit fermé 11 depuis l'évaporateur 12 vers le condenseur 15 sous forme partiellement gazeuse 20-g, et depuis le condenseur 15 vers l'évaporateur 12 sous forme liquide 20-liq. Enfin, la boucle comprend un réservoir de fluide 19 relié au circuit fermé 11, destiné à compenser les variations de volume de fluide dans le circuit fermé 11, en lien avec la quantité de vapeur, due à l'évaporation, présente dans le circuit fermé.

Dans le dispositif de l'invention, la pompe peut être une pompe centrifuge. De manière plus générale, le terme pompe est utilisé pour désigner un dispositif de circulation du fluide. Un Homme du métier comprendra que tout dispositif de circulation du fluide est envisageable, par exemple un compresseur. L'invention est décrite dans le cas d'une pompe, mais elle s'applique similairement au cas avec un compresseur.

Selon l'invention, le dispositif de contrôle 10 comprend un dispositif 80 de gestion thermique diphasique dynamique apte à absorber des variations de puissance thermique auxquelles la boucle fluide diphasique à pompage mécanique est soumise sans aucune contrainte sur l'utilisation des équipements dissipatifs ni sur la variation de leur dissipation et donc sans contrainte sur la performance opérationnelle.

Grâce au dispositif 80 de gestion thermique diphasique dynamique, il n'y a plus de contraintes opérationnelles pour les utilisateurs. En effet, il n'est pas nécessaire de fixer des contraintes thermiques, comme cela apparaîtra plus clairement à l'aide des exemples de réalisation décrits ci-dessous.

Le dispositif selon l'invention permet de contrôler une boucle fluide diphasique lors des transitoires de puissance thermique. Le but est atteint grâce à l'invention par la stabilisation des paramètres hydrauliques afin de respecter certaines contraintes opérationnelles des équipements dissipatifs installés et des éléments constitutifs de la boucle. On garantit ainsi le bon fonctionnement de la pompe, un des organes critique de la MPL, sur la durée de vie du satellite. En effet, grâce à l'invention, la pompe peut fonctionner dans une gamme étroite de son point d'efficacité maximale. En outre, les équipements dissipatifs ont eux aussi certaines contraintes opérationnelles, comme une température maximale. L'invention permet aussi d'assurer le fonctionnement de ces équipements dans leur gamme optimale de fonctionnement.

La figure 2 représente schématiquement un mode de réalisation d'un dispositif de contrôle 50 thermique d'un fluide dans une boucle fluide diphasique à pompage mécanique selon l'invention. Dans ce mode de réalisation, le dispositif 80 de gestion thermique diphasique dynamique est le réservoir de fluide 19 relié au circuit fermé 11 en aval de la pompe 18 et en amont de l'évaporateur 12.

Il en résulte une compensation des variations de volume de fluide dans le circuit fermé 11 en aval de la pompe, c'est-à-dire sans impact destructeur sur la pompe, même lorsque la boucle doit absorber une grande quantité de contraintes thermiques.

La figure 3 représente schématiquement un autre mode de réalisation d'un dispositif de contrôle 60 thermique d'un fluide dans une boucle fluide diphasique à pompage mécanique selon l'invention. Dans ce mode de réalisation, le réservoir 19 étant relié au circuit fermé 11 par un conduit à travers lequel du fluide transite entre le réservoir 19 et le circuit fermé, le dispositif de gestion thermique diphasique dynamique comprend une restriction 81 du conduit. La restriction 81 peut être une vanne papillon, une vanne micrométrique, une vanne manuelle, une diminution de la section du conduit ou tout autre dispositif de restriction du conduit.

La figure 4 représente schématiquement un autre mode de réalisation d'un dispositif de contrôle 60 thermique d'un fluide dans une boucle fluide diphasique à pompage mécanique selon l'invention. Ce mode de réalisation est identique au mode de réalisation présenté à la figure 3, à ceci près que le réservoir 19, dont le conduit comprend une restriction, est relié au circuit fermé 11 en aval de l'évaporateur 12 et en amont du condenseur 15.

La restriction 81 a pour rôle d'empêcher, ou tout du moins de limiter, l'entrée du fluide dans le réservoir.

La figure 5 représente schématiquement un autre mode de réalisation d'un dispositif de contrôle 60 thermique d'un fluide dans une boucle fluide diphasique à pompage mécanique selon l'invention. Ce mode de réalisation est identique au mode de réalisation présenté à la figure 2, à ceci près que le conduit du réservoir 19 comprend en plus une restriction. Comme sur la figure 2, le réservoir 19 est relié au circuit fermé 11 en aval de la pompe 18 et en amont de l'évaporateur 12.

La figure 6 représente schématiquement un autre mode de réalisation d'un dispositif 70 de contrôle thermique d'un fluide dans une boucle fluide diphasique à pompage mécanique selon l'invention. Dans ce mode de réalisation, le dispositif 80 de gestion thermique comprend en outre un dispositif de mesure 21 de la température du fluide apte à fournir une valeur mesurée 22 de température du fluide. Le dispositif 80 de gestion thermique comprend un dispositif d'ajustement 25 de la pression dans le circuit fermé 11. Enfin, le dispositif 80 de gestion thermique comprend un moyen d'asservissement 26 du dispositif d'ajustement 25 de la pression en fonction de la valeur mesurée 22 de température du fluide. Selon l'invention, le moyen d'asservissement 26 est configuré pour activer le dispositif d'ajustement 25 de la pression dans le circuit fermé 11 si la valeur mesurée 22 de température du fluide est supérieure à une valeur seuil 43 préalablement définie.

Le dispositif d'ajustement 25 de la pression dans le circuit fermé 11 peut être un dispositif mécanique de contrôle de pression ou un dispositif de chauffage du fluide dans le réservoir 19.

Dans ce mode de réalisation, le dispositif 80 de gestion thermique correspond à un régulateur anticipatif de l'état de la charge utile. Il s'agit d'une loi de contrôle actif qui anticipe la phase transitoire de la charge utile. Sur la base d'une mesure de la température, la comparaison entre la valeur mesurée 22 de température du fluide et une valeur seuil 43 (qui peut être variable selon les phases d'utilisation des équipements dissipatifs) donne une indication sur l'occurrence d'une phase transitoire. Il peut aussi s'agir d'une comparaison entre une variation de température calculée et une valeur seuil 43 de variation autorisée. Si tel est le cas, le réservoir 19 est alors mis sous pression en vue d'une phase transitoire montante en puissance. La mise en pression du réservoir empêche l'entrée du fluide sous forme liquide dans le réservoir. L'invention repose donc sur l'anticipation des phases transitoires et permet ainsi d'adapter le comportement du dispositif 70 de contrôle thermique de la boucle. Alternativement et/ou en complément, sur la base d'une mesure du courant consommé par la charge utile (c'est-à-dire les équipements dissipatifs), la comparaison entre la valeur mesurée 22 du courant et une valeur seuil 43 (qui peut être variable selon les phases d'utilisation des équipements dissipatifs) donne une indication sur l'occurrence d'une phase transitoire. Dans ce cas, le dispositif 21 est un dispositif de mesure 21 de courant. De façon similaire, si tel est le cas, le réservoir 19 est alors mis sous pression en vue d'une phase transitoire montante en puissance. Le dispositif 21 est configuré pour calculer une variation de température ou de courant, notamment faire un calcul différentiel de variation de températures par rapport à la variation temporelle et/ou un calcul différentiel de variation de l'intensité de courant par rapport à la variation temporelle. Avantageusement, c'est la variation de température ou de courant qui est utilisée en comparaison avec une valeur seuil. En effet, une variation brutale de cette valeur, par exemple de l'ordre de 30%, doit faire que le dispositif d'ajustement 25 de la pression dans le circuit fermé 11 est actionné.

Selon la sévérité des transitoires de puissance en phase de conception du design, deux ou trois modes de réalisation de l'invention peuvent être combinés pour comprendre à la fois un réservoir positionné en aval de la pompe, une restriction à l'entrée du réservoir et la loi de contrôle active dédiée à la pression du réservoir par rapport à la transitoire prévue.

Il faut également noter que ces implémentations spécifiques du dispositif de l'invention concernent tous les réservoirs qui contrôlent la pression du circuit fermé dans le cas où la boucle comprend une pluralité de réservoirs.

La figure 7 représente l'évolution de la puissance thermique maximale (notée Pth, courbe 91), de la pression (notée P, courbe 92) dans la boucle et l'activation du réservoir (courbe 93) en fonction du temps selon l'invention. Ce graphique permet de visualiser l'activation du réservoir (c'est-à-dire le chauffage du fluide dans le réservoir 19 ou la pressurisation à travers une membrane sous pression) lors des transitoires montants en puissance. La rupture de pente pour la montée en pression est liée à l'ébullition : un volume considérable de liquide entre dans le réservoir rendant moins efficace le réchauffement du réservoir. On voit qu'en activant le réservoir, il est ainsi possible d'absorber la puissance thermique avec maintien de la pression à un certain niveau.

Le déclenchement de l'activation du réservoir peut être adapté selon les cas d'utilisation. A titre d'exemple non-limitatif, il est possible de considérer une variation de 30% du courant consommé par la charge utile pour initier le réchauffement du fluide dans le réservoir.

La figure 8 représente schématiquement un organigramme des étapes du procédé de contrôle thermique d'un fluide dans une boucle fluide diphasique à pompage mécanique selon l'invention. Le procédé de contrôle thermique d'un fluide dans une boucle fluide diphasique à pompage mécanique telle que décrite précédemment, comprend les étapes suivantes :
- une étape (101) de mesure de la température du fluide dans le circuit fermé 11 et/ou une mesure du courant consommé par la charge utile (les équipements dissipatifs);
- si la valeur mesurée 22 de température du fluide ou de courant est supérieure à une valeur seuil 43 ou si la variation de température (ou de courant) calculée a varié plus que une valeur seuil 43 préalablement définie pendant un ou plusieurs échantillons, une étape (103) d'ajustement de la pression dans le circuit fermé 11.

L'invention permet de gérer des transitoires d'allumage plus sévères, donc une mise en configuration de la charge utile plus vite et plus sûre. L'invention permet aussi une flexibilité dans l'utilisation de la charge utile sans précédent dans l'histoire des boucles diphasiques tout en garantissant le NPSHR (abréviation de « Net Positive Suction Head Required » pour différence minimal requise entre la pression absolue totale du liquide en ce point et sa pression de vapeur saturante. C'est une limite pour garantir l'absence de cavitation) et une stabilité hydraulique.

Les solutions proposées par l'invention présentent en outre l'avantage de proposer un système asservi à l'utilisation qui en est faite en garantissant la bonne santé de la boucle et des équipements dissipatifs montés sur les évaporateurs. En effet, grâce à l'invention, il n'est plus nécessaire de fixer des contraintes de variation de puissance thermique stricte, voire aucune variation, comme c'est le cas de l'art antérieur.

Il apparaîtra plus généralement à l'Homme du métier que diverses modifications peuvent être apportées aux modes de réalisation décrits ci-dessus, à la lumière de l'enseignement qui vient de lui être divulgué. Dans les revendications qui suivent, les termes utilisés ne doivent pas être interprétés comme limitant les revendications aux modes de réalisation exposés dans la présente description, mais doivent être interprétés pour y inclure tous les équivalents que les revendications visent à couvrir du fait de leur formulation et dont la prévision est à la portée de la personne du métier se basant sur ses connaissances générales.

## Revendications

1. Dispositif de contrôle (10, 50, 60, 70) thermique d'un fluide dans une boucle fluide diphasique à pompage mécanique, la boucle fluide diphasique à pompage mécanique comprenant :
- un circuit fermé (11) dans lequel circule un fluide caloporteur (20);
- au moins un évaporateur (12) comprenant une entrée (13) et une sortie (14), à travers lequel le fluide circule depuis l'entrée (13) de l'évaporateur (12) sous forme liquide (20-liq) vers la sortie (14) de l'évaporateur (12), l'évaporateur (12) étant configuré pour transformer le fluide sous forme liquide (20-liq) en fluide sous forme partiellement gazeuse (20-g) ;
- au moins un condenseur (15) comprenant une entrée (16) et une sortie (17), à travers lequel le fluide sous forme partiellement gazeuse (20-g) circule depuis l'entrée (16) du condenseur (15) vers la sortie (17) du condenseur (15), le condenseur (15) étant configuré pour transformer le fluide sous forme partiellement gazeuse (20-g) en fluide sous forme liquide (20-liq);
- une pompe (18), disposée entre la sortie (17) du condenseur (15) et l'entrée (13) de l'évaporateur (12), destinée à mettre en mouvement le fluide dans le circuit fermé (11) depuis l'évaporateur (12) vers le condenseur (15) sous forme partiellement gazeuse (20-g) et depuis le condenseur (15) vers l'évaporateur (12) sous forme liquide (20-liq);
- un réservoir de fluide (19) relié au circuit fermé (11), destiné à compenser les variations de volume de fluide dans le circuit fermé (11) ;
le dispositif de contrôle (10) étant **caractérisé en ce qu'**il comprend un dispositif (80) de gestion thermique diphasique dynamique apte à absorber des variations de puissance thermique auxquelles la boucle fluide diphasique à pompage mécanique est soumise, le dispositif (80) de gestion thermique diphasique dynamique étant le réservoir de fluide (19) relié au circuit fermé (11) en aval de la pompe (18) et en amont de l'évaporateur (12).

2. Dispositif de contrôle (60) selon la revendication 1, le réservoir (19) étant relié au circuit fermé (11) par un conduit à travers lequel du fluide transite depuis le réservoir (19) vers le circuit fermé, dans lequel le dispositif de gestion thermique diphasique dynamique comprend une restriction (81) du conduit.

3. Dispositif de contrôle (70) selon l'une quelconque des revendications 1 à 2, le dispositif (80) de gestion thermique comprenant en outre :
- un dispositif de mesure (21) de la température du fluide à la sortie de l'évaporateur apte à fournir une valeur mesurée (22) de température du fluide; et/ou
- un dispositif de mesure (21) d'un courant utilisé par une charge utile à laquelle le dispositif de contrôle est relié, le dispositif de mesure (21) étant apte à fournir une valeur mesurée (22) de courant ; le dispositif de mesure (21) étant configuré pour calculer une variation de température ou de courant à partir des valeurs mesurées (22);
- un dispositif d'ajustement (25) de la pression dans le circuit fermé (11) ;
- un moyen d'asservissement (26) du dispositif d'ajustement (25) de la pression en fonction de la valeur mesurée (22) et dans lequel le moyen d'asservissement (26) est configuré pour activer le dispositif d'ajustement (25) de la pression dans le circuit fermé (11) si la valeur mesurée (22) ou la variation calculée est supérieure à une valeur seuil (43) préalablement définie.

4. Dispositif de contrôle (10, 50, 60) selon la revendication 3, dans lequel le dispositif d'ajustement (25) de la pression dans le circuit fermé (11) est un dispositif mécanique de contrôle de pression ou un dispositif de chauffage du fluide dans le réservoir (19).

5. Procédé de contrôle thermique d'un fluide dans une boucle fluide diphasique à pompage mécanique, la boucle fluide diphasique à pompage mécanique comprenant:
- un circuit fermé (11) dans lequel circule un fluide caloporteur (20);
- au moins un évaporateur (12) comprenant une entrée (13) et une sortie (14), à travers lequel le fluide circule depuis l'entrée (13) de l'évaporateur (12) sous forme liquide (20-liq) vers la sortie (14) de l'évaporateur (12), l'évaporateur (12) étant configuré pour transformer le fluide sous forme liquide (20-liq) en fluide sous forme partiellement gazeuse (20-g) ;
- au moins un condenseur (15) comprenant une entrée (16) et une sortie (17), à travers lequel le fluide sous forme partiellement gazeuse (20-g) circule depuis l'entrée (16) du condenseur (15) vers la sortie (17) du condenseur (15), le condenseur (15) étant configuré pour transformer le fluide sous forme partiellement gazeuse (20-g) en fluide sous forme liquide (20-liq);
- une pompe (18), disposée entre la sortie (17) du condenseur (15) et l'entrée (13) de l'évaporateur (12), destinée à mettre en mouvement le fluide dans le circuit fermé (11) depuis l'évaporateur (12) vers le condenseur (15) sous forme partiellement gazeuse (20-g) et depuis le condenseur (15) vers l'évaporateur (12) sous forme liquide (20-liq);
- un réservoir de fluide (19) relié au circuit fermé (11), destiné à compenser les variations de volume de fluide dans le circuit fermé (11) ;
- un dispositif (80) de gestion thermique diphasique dynamique apte à absorber des variations de puissance thermique auxquelles la boucle fluide diphasique à pompage mécanique est soumise, le dispositif (80) de gestion thermique diphasique dynamique étant le réservoir de fluide (19) relié au circuit fermé (11) en aval de la pompe (18) et en amont de l'évaporateur (12),
le procédé de contrôle étant **caractérisé en ce qu'**il comprend :
- une étape (101) de mesure de la température du fluide à la sortie de l'évaporateur (12) dans le circuit fermé (11) et/ou de mesure d'un courant utilisé par une charge utile à laquelle la boucle fluide diphasique à pompage mécanique est reliée ;
- optionnellement, une étape de calcul d'une variation de température ou de courant à partir des valeurs mesurées ;
- si la valeur mesurée (22) de température du fluide et/ou de courant et/ou de variation soit de la température du fluide en sortie de l'évaporateur, soit du courant utilisé par la charge utile est supérieure à une valeur seuil (43) préalablement définie, une étape (103) d'ajustement de la pression dans le circuit fermé (11).

## Patentansprüche

1. Vorrichtung (10, 50, 60, 70) zur thermischen Steuerung eines Fluids in einem mechanisch gepumpten Zweiphasen-Fluidkreislauf, wobei der mechanisch gepumpte Zweiphasen-Fluidkreislauf Folgendes umfasst:
- einen geschlossenen Kreis (11), in dem ein Wärmeträgerfluid (20) zirkuliert;
- mindestens einen Verdampfer (12), der einen Eingang (13) und einen Ausgang (14) umfasst, durch den das Fluid von dem Eingang (13) des Verdampfers (12) in flüssiger Form (20-liq) zum Ausgang (14) des Verdampfers (12) zirkuliert, wobei der Verdampfer (12) dafür konfiguriert ist, das Fluid in flüssiger Form (20-liq) in ein Fluid in teilweise gasförmiger Form (20-g) umzuwandeln;
- mindestens einen Kondensator (15), der einen Eingang (16) und einen Ausgang (17) umfasst, durch den das Fluid in teilweise gasförmiger Form (20-g) von dem Eingang (16) des Kondensators (15) zum Ausgang (17) des Kondensators (15) zirkuliert, wobei der Kondensator (15) dafür konfiguriert ist, das Fluid in teilweise gasförmiger Form (20-g) in ein Fluid in flüssiger Form (20-liq) umzuwandeln;
- eine Pumpe (18), die zwischen dem Ausgang (17) des Kondensators (15) und dem Eingang (13) des Verdampfers (12) angeordnet ist, die dazu bestimmt ist, das Fluid in dem geschlossenen Kreis (11) von dem Verdampfer (12) zum Kondensator (15) in teilweise gasförmiger Form (20-g) und von dem Kondensator (15) zum Verdampfer (12) in flüssiger Form (20-liq) in Bewegung zu setzen;
- einen Fluidbehälter (19), der mit dem geschlossenen Kreis (11) verbunden ist, der dazu bestimmt ist, die Fluidvolumenschwankungen in dem geschlossenen Kreis (11) auszugleichen;
wobei die Steuervorrichtung (10) **dadurch gekennzeichnet ist, dass** sie eine Vorrichtung (80) zum dynamischen thermischen Zweiphasenmanagement umfasst, das geeignet ist, thermische Energieschwankungen, denen der mechanisch gepumpte Zweiphasen-Fluidkreislauf unterworfen ist, aufzunehmen, wobei die Vorrichtung (80) zum dynamischen thermischen Zweiphasenmanagement der Fluidbehälter (19) ist, der stromabwärts der Pumpe (18) und stromaufwärts des Verdampfers (12) mit dem geschlossenen Kreis (11) verbunden ist.

2. Steuervorrichtung (60) nach Anspruch 1, wobei der Behälter (19) mit dem geschlossenen Kreis (11) durch eine Leitung verbunden ist, durch welche Fluid von dem Behälter (19) zu dem geschlossenen Kreis transportiert wird, wobei die Vorrichtung zum dynamischen thermischen Zweiphasenmanagement eine Einschränkung (81) der Leitung umfasst.

3. Steuervorrichtung (70) nach einem der Ansprüche 1 bis 2, wobei die Vorrichtung (80) zum thermischen Management ferner Folgendes umfasst:
- eine Vorrichtung (21) zum Messen der Temperatur des Fluids am Ausgang des Verdampfers, die geeignet ist, einen Temperaturmesswert (22) des Fluids bereitzustellen; und/oder
- eine Vorrichtung (21) zum Messen von einem Strom, der von einer Nutzlast, mit der die Steuervorrichtung verbunden ist, verwendet wird, wobei die Messvorrichtung (21) geeignet ist, einen Strommesswert (22) bereitzustellen; wobei die Messvorrichtung (21) dafür konfiguriert ist, eine Temperatur- oder Stromschwankung anhand der Messwerte (22) zu berechnen;
- eine Vorrichtung (25) zum Einstellen des Drucks in dem geschlossenen Kreis (11);
- ein Mittel (26) zum Regeln der Vorrichtung (25) zum Einstellen des Drucks in Abhängigkeit von dem Messwert (22) und wobei das Regelungsmittel (26) dafür konfiguriert ist, die Vorrichtung (25) zum Einstellen des Drucks in dem geschlossenen Kreis (11) zu aktivieren, wenn der Messwert (22) oder die berechnete Schwankung über einem im Voraus definierten Schwellenwert (43) liegt.

4. Steuervorrichtung (10, 50, 60) nach Anspruch 3, wobei die Vorrichtung (25) zum Einstellen des Drucks in dem geschlossenen Kreis (11) eine mechanische Drucksteuervorrichtung oder eine Vorrichtung zum Erwärmen des Fluids in dem Behälter (19) ist.

5. Verfahren zur thermischen Steuerung eines Fluids in einem mechanisch gepumpten Zweiphasen-Fluidkreislauf, wobei der mechanisch gepumpte Zweiphasen-Fluidkreislauf Folgendes umfasst:
- einen geschlossenen Kreis (11), in dem ein Wärmeträgerfluid (20) zirkuliert;
- mindestens einen Verdampfer (12), der einen Eingang (13) und einen Ausgang (14) umfasst, durch den das Fluid von dem Eingang (13) des Verdampfers (12) in flüssiger Form (20-liq) zum Ausgang (14) des Verdampfers (12) zirkuliert, wobei der Verdampfer (12) dafür konfiguriert ist, das Fluid in flüssiger Form (20-liq) in ein Fluid in teilweise gasförmiger Form (20-g) umzuwandeln;
- mindestens einen Kondensator (15), der einen Eingang (16) und einen Ausgang (17) umfasst, durch den das Fluid in teilweise gasförmiger Form (20-g) von dem Eingang (16) des Kondensators (15) zum Ausgang (17) des Kondensators (15) zirkuliert, wobei der Kondensator (15) dafür konfiguriert ist, das Fluid in teilweise gasförmiger Form (20-g) in ein Fluid in flüssiger Form (20-liq) umzuwandeln;
- eine Pumpe (18), die zwischen dem Ausgang (17) des Kondensators (15) und dem Eingang (13) des Verdampfers (12) angeordnet ist, die dazu bestimmt ist, das Fluid in dem geschlossenen Kreis (11) von dem Verdampfer (12) zum Kondensator (15) in teilweise gasförmiger Form (20-g) und von dem Kondensator (15) zum Verdampfer (12) in flüssiger Form (20-liq) in Bewegung zu setzen;
- einen Fluidbehälter (19), der mit dem geschlossenen Kreis (11) verbunden ist, der dazu bestimmt ist, die Fluidvolumenschwankungen in dem geschlossenen Kreis (11) auszugleichen;
- eine Vorrichtung (80) zum dynamischen thermischen Zweiphasenmanagement, die geeignet ist, thermische Energieschwankungen, denen der mechanisch gepumpte Zweiphasen-Fluidkreislauf unterworfen ist, aufzunehmen, wobei die Vorrichtung (80) zum dynamischen thermischen Zweiphasenmanagement der Fluidbehälter (19) ist, der mit dem geschlossenen Kreis (11) stromabwärts der Pumpe (18) und stromaufwärts des Verdampfers (12) verbunden ist,
wobei das Steuerverfahren **dadurch gekennzeichnet ist, dass** es Folgendes umfasst:
- einen Schritt (101) zum Messen der Temperatur des Fluids am Ausgang des Verdampfers (12) in dem geschlossenen Kreis (11) und/oder zum Messen eines Stroms, der von einer Nutzlast verwendet wird, mit der der mechanisch gepumpte Zweiphasen-Fluidkreislauf verbunden ist;
- optional einen Schritt zum Berechnen einer Temperatur- oder Stromschwankung anhand der Messwerte;
- wenn der Messwert (22) einer Temperatur des Fluids und/oder eines Stroms und/oder einer Schwankung entweder der Temperatur des Fluids am Ausgang des Verdampfers oder des von der Nutzlast verwendeten Stroms über einem im Voraus definierten Schwellenwert (43) liegt, einen Schritt (103) zum Einstellen des Drucks in dem geschlossenen Kreis (11).

## Claims

1. A device (10, 50, 60, 70) for thermally controlling a fluid in a mechanically pumped two-phase fluid loop, the mechanically pumped two-phase fluid loop comprising:
- a closed circuit (11), in which a heat-transfer fluid (20) flows;
- at least one evaporator (12) comprising an inlet (13) and an outlet (14), through which the fluid flows from the inlet (13) of the evaporator (12) in liquid form (20-liq) towards the outlet (14) of the evaporator (12), the evaporator (12) being configured to convert the fluid in liquid form (20-liq) into fluid in partially gaseous form (20-g);
- at least one condenser (15) comprising an inlet (16) and an outlet (17), through which the fluid in partially gaseous form (20-g) flows from the inlet (16) of the condenser (15) towards the outlet (17) of the condenser (15), the condenser (15) being configured to convert the fluid in partially gaseous form (20-g) into fluid in liquid form (20-liq);
- a pump (18), disposed between the outlet (17) of the condenser (15) and the inlet (13) of the evaporator (12), intended to move the fluid in the closed circuit (11) from the evaporator (12) to the condenser (15) in partially gaseous form (20-g) and from the condenser (15) to the evaporator (12) in liquid form (20-liq);
- a fluid reservoir (19) connected to the closed circuit (11), intended to compensate for the variations in volume of fluid in the closed circuit (11);
the control device (10) being **characterised in that** it comprises a dynamic two-phase thermal management device (80) suitable for absorbing variations in thermal power experienced by the mechanically pumped two-phase fluid loop, the dynamic two-phase thermal management device (80) being the fluid reservoir (19) connected to the closed circuit (11) downstream of the pump (18) and upstream of the evaporator (12).

2. The control device (60) according to claim 1, the reservoir (19) being connected to the closed circuit (11) by a duct, through which fluid passes from the reservoir (19) to the closed circuit, wherein the dynamic two-phase thermal management device comprises a restriction (81) of the duct.

3. The control device (70) according to any one of claims 1 to 2, the thermal management device (80) further comprising:
- a device (21) for measuring the temperature of the fluid at the outlet of the evaporator that is suitable for providing a measured value (22) of a temperature of the fluid; and/or
- a device (21) for measuring a current used by a payload to which the control device is connected, the measurement device (21) being suitable for providing a measured value (22) of a current; the measurement device (21) being configured to compute a variation in temperature or current based on the measured values (22);
- a device (25) for adjusting the pressure in the closed circuit (11);
- a means (26) for controlling the device (25) for adjusting the pressure as a function of the measured value (22) and wherein the control means (26) is configured to activate the device (25) for adjusting the pressure in the closed circuit (11) if the measured value (22) or the computed variation is greater than a previously defined threshold value (43).

4. The control device (10, 50, 60) according to claim 3, wherein the device (25) for adjusting the pressure in the closed circuit (11) is a mechanical pressure control device or a device for heating the fluid in the reservoir (19).

5. A method for thermally controlling a fluid in a mechanically pumped two-phase fluid loop, the mechanically pumped two-phase fluid loop comprising:
- a closed circuit (11), in which a heat-transfer fluid (20) flows;
- at least one evaporator (12) comprising an inlet (13) and an outlet (14), through which the fluid flows from the inlet (13) of the evaporator (12) in liquid form (20-liq) towards the outlet (14) of the evaporator (12), the evaporator (12) being configured to convert the fluid in liquid form (20-liq) into fluid in partially gaseous form (20-g);
- at least one condenser (15) comprising an inlet (16) and an outlet (17), through which the fluid in partially gaseous form (20-g) flows from the inlet (16) of the condenser (15) towards the outlet (17) of the condenser (15), the condenser (15) being configured to convert the fluid in partially gaseous form (20-g) into fluid in liquid form (20-liq);
- a pump (18), disposed between the outlet (17) of the condenser (15) and the inlet (13) of the evaporator (12), intended to move the fluid in the closed circuit (11) from the evaporator (12) to the condenser (15) in partially gaseous form (20-g) and from the condenser (15) to the evaporator (12) in liquid form (20-liq);
- a fluid reservoir (19) connected to the closed circuit (11), intended to compensate for variations in volume of fluid in the closed circuit (11);
- a dynamic two-phase thermal management device (80) suitable for absorbing variations in thermal power experienced by the mechanically pumped two-phase fluid loop, the dynamic two-phase thermal management device (80) being the fluid reservoir (19) connected to the closed circuit (11) downstream of the pump (18) and upstream of the evaporator (12);
the control method being **characterised in that** it comprises:
- a step (101) of measuring the temperature of the fluid at the outlet of the evaporator (12) in the closed circuit (11) and/or of measuring a current used by a payload to which the mechanically pumped two-phase fluid loop is connected;
- optionally, a step of computing a variation in temperature or current based on the measured values;
- a step (103) of adjusting the pressure in the closed circuit (11), if the measured value (22) of a temperature of the fluid and/or a current and/or a variation, either of the temperature of the fluid at the outlet of the evaporator or of the current used by the payload, is greater than a previously defined threshold value (43).
